# EUROPÄISCHE PATENTANMELDUNG

(11) **EP 4 674 286 A1**
(43) Veröffentlichungstag der Anmeldung: **07.01.2026**
(21) Anmeldenummer: 25184545.9
(22) Anmeldetag: 23.06.2025
(51) Int. Cl.: A24B 1/04

(54) **VORRICHTUNG UND VERFAHREN ZUR FREMDKÖRPERABSCHEIDUNG AUS EINEM MASSESTROM AUS KLEINTEILEN UND VERWENDUNG DER VORRICHTUNG**

(30) Priorität: 02.07.2024 DE 102024118769
(71) Anmelder: Körber Technologies GmbH, 21033 Hamburg (DE)
(72) Erfinder: SOHN, Johannes, 21029 Hamburg (DE); BÖSE, Olaf, 22159 Hamburg (DE); KLEINFELD, Markus, 22179 Hamburg (DE)
(74) Vertreter: Seemann & Partner Patentanwälte mbB

(57) **Zusammenfassung**

Vorrichtung 2 und Verfahren zur Fremdkörperabscheidung aus einem Massestrom M aus Kleinteilen. Die Vorrichtung 2 weist auf: eine Zufuhrvorrichtung 4, die eingerichtet ist den Massestrom M in einer Transportfläche 6 zu führen und in einer Transportrichtung T zu fördern, eine Detektionsvorrichtung 8, die eingerichtet ist einen Fremdkörper F in dem Massestrom M zu detektieren, eine Ausschussvorrichtung 12, die eingerichtet ist den Fremdkörper F pneumatisch aus dem Massestrom M zu entfernen, indem der Fremdkörper F mit einem quer zur Transportrichtung T des Massestroms M in eine Ausschussrichtung R gerichteten Impuls beaufschlagt und dadurch abgelenkt wird, eine Abgabevorrichtung 10, die eingerichtet ist den von dem Fremdkörper F gereinigten Massestrom zu empfangen und bereitzustellen, eine Fremdkörper-Aufnahmevorrichtung 14, die eingerichtet und angeordnet ist, den abgelenkten Fremdkörper F aufzunehmen. Die Fremdkörper-Aufnahmevorrichtung 14 weist eine schachtförmige Fangvorrichtung 20 mit zumindest einem Abweiselement 26 auf, wobei Schachtwände 24a, 24b der Fangvorrichtung 20 ein Fangvolumen V begrenzen und sich das Abweiselement 26 um einen in einer Ausschussebene E, in der die Transport- und die Ausschussrichtung T, R liegen, liegenden Winkel α geneigt, ausgehend von einer Befestigungsposition 28 an einem der Schachtwände 24a, 24b, mit seinem freien Ende 30 in das Fangvolumen V erstreckt, so dass das freie Ende 30 in Ausschussrichtung R stromabwärts der Befestigungsposition 28 angeordnet ist.

## Beschreibung

Die Erfindung betrifft eine Vorrichtung zur Fremdkörperabscheidung aus einem Massenstrom aus Kleinteilen. Ferner betrifft die Erfindung eine Verwendung einer solchen Vorrichtung. Die Erfindung betrifft außerdem ein Verfahren zur Fremdkörperabscheidung aus einem Massestrom mit einer Vorrichtung zur Fremdkörperabscheidung.

Vorrichtungen zur Fremdkörperabscheidung aus einem Tabakstrom als beispielhaftem Massestrom sind bekannt. Beispielhaft geht eine solche Vorrichtung aus der EP 2 684 471 A1 hervor. In dieser Vorrichtung wird ein Massestrom aus Tabakfasern von einer Zufuhrvorrichtung in einer Transportebene der Vorrichtung zur Fremdkörperabscheidung zugeführt. Die Fremdkörper werden im Tabakstrom mit einer Kameraanordnung detektiert und stromabwärts mit Hilfe einer quer zur Förderrichtung des Tabakstroms orientierten Düsenleiste ausgeblasen. Bei diesem Ausschussvorgang wird der detektierte Fremdkörper gezielt von einem aus der Düsenleisten austretenden Luftstrahl getroffen. Der Fremdkörper erhält einen Impuls, der ihn aus der Transportrichtung abgelenkt und in einer Ausschussrichtung einer Sammelvorrichtung für Fremdkörper zuführt. Die mit der Kameraanordnung erkannten Fremdkörper werden mittels eines Druckluftstrahls präzise extrahiert. Sie gelangen aufgrund der hohen Ausschussgeschwindigkeit jedoch mit hoher Geschwindigkeit in die Sammelvorrichtung, die üblicherweise unterhalb des Massestroms angeordnet ist. Es ist verschiedentlich beobachtet worden, dass ausgeschossene Fremdkörper nicht am Boden der Sammelvorrichtung liegen bleiben und dort abgefördert werden können, sondern am Boden der Sammelvorrichtung abprallen und in den gereinigten Massestrom zurückspringen. So landen ausgeschossene Fremdkörper erneut und unerwünscht im Gutprodukt. Dies verringert die Sortiereffizienz und mindert die erreichbare Qualität des Gutproduktstroms.

Es ist eine Aufgabe der Erfindung, eine Vorrichtung sowie ein Verfahren zur Fremdkörperabscheidung und weiterhin die Verwendung einer solchen Vorrichtung anzugeben, wobei die Sortiereffizienz der Fremdkörperabscheidung verbessert werden soll.

Die Aufgabe wird gelöst durch eine Vorrichtung zur Fremdkörperabscheidung aus einem Massestrom aus Kleinteilen, aufweisend:
- eine Zufuhrvorrichtung, die eingerichtet ist den Massestrom in einer Transportfläche zu führen und in einer Transportrichtung zu fördern,
- eine Detektionsvorrichtung, die eingerichtet ist einen Fremdkörper in dem Massestrom zu detektieren und ein Fremdkörperdetektionssignal zu erzeugen und zu senden,
- eine Ausschussvorrichtung, die eingerichtet ist das Fremdkörperdetektionssignal zu empfangen und den Fremdkörper pneumatisch aus dem Massestrom zu entfernen, indem der Fremdkörper mit einem quer zur Transportrichtung des Massestroms in eine Ausschussrichtung gerichteten Impuls beaufschlagt und dadurch abgelenkt wird,
- eine Abgabevorrichtung, die eingerichtet ist den von dem Fremdkörper gereinigten Massestrom zu empfangen und bereitzustellen,
- eine Fremdkörper-Aufnahmevorrichtung, die eingerichtet und angeordnet ist, den abgelenkten Fremdkörper aufzunehmen,
   wobei die Vorrichtung dadurch fortgebildet ist, dass
- die Fremdkörper-Aufnahmevorrichtung eine schachtförmige Fangvorrichtung mit zumindest einem Abweiselement aufweist, wobei Schachtwände der Fangvorrichtung ein Fangvolumen begrenzen und sich das Abweiselement um einen in einer Ausschussebene, in der die Transport- und die Ausschussrichtung liegen, liegenden Winkel geneigt, ausgehend von einer Befestigungsposition an einem der Schachtwände, mit seinem freien Ende in das Fangvolumen erstreckt, so dass das freie Ende in Ausschussrichtung stromabwärts der Befestigungsposition angeordnet ist.

Vorteilhaft verbessert das Abweiselement die Sortiereffizienz der Fremdkörperabscheidung. Das in der schachtförmigen Fangvorrichtung vorhandene Abweiselement hat zwei Wirkungen auf die aus dem Massestrom ausgeschossenen Fremdkörper. Eine erste Wirkung besteht in einem Anprall des sich in Ausschussrichtung bewegenden Fremdkörpers. Eine zweite Wirkung besteht in einem Anprall eines zurückspringen Fremdkörpers, welcher sich im Wesentlichen entgegen der Ausschussrichtung bewegt, und bei fortgesetzter Bewegung die Fangvorrichtung wieder verlassen könnte. Es ist nicht auszuschließen, dass ein solcher Fremdkörper zurück in den Gutproduktstrom gelangt.

Gemäß der ersten Wirkung sorgt das Abweiselement dafür, dass der in Ausschussrichtung abgelenkte Fremdkörper in einem flachen Winkel zur Ausschussrichtung durch einen Anprall auf der Oberseite des Abweiselements in Richtung eines in Ausschussrichtung stromabwärts gelegenen tieferen Bereichs der Fangvorrichtung abgelenkt wird. Da das Abweiselement gegenüber der Ausschussrichtung geneigt ist, ist ein direkter Rückprall des Fremdkörpers, der diesen in eine Richtung ablenkt, die im Wesentlichen entgegen der Ausschussrichtung gerichtet ist, ausgeschlossen. Diese verringert ganz wesentlich die Wahrscheinlichkeit, dass der Fremdkörper zurück in den Gutproduktstrom gelangt. Sollte der Fremdkörper durch einen oder mehrere Stoßvorgänge tatsächlich zufällig eine Bewegungsrichtung erhalten, die der Ausschussrichtung entgegengesetzt ist, so wird ein solcher zurückprallender Fremdkörper mit einiger Wahrscheinlichkeit an eine Unterseite des Abweiselement anprallenden. Da das Abweiselement, wie bereits erwähnt, gegenüber der Schachtwand der Fangvorrichtung geneigt ist, wird der Fremdkörper nach diesem Anprallvorgang gegen die Schachtwand gelenkt. Von dort aus gelangt der Fremdkörper entweder zurück gegen die Unterseite des Abweiselements oder auf direktem Wege in tiefer gelegene Bereiche der Fangvorrichtung, welche in Ausschussrichtung stromabwärts des Anprallpunkts liegen. Das Abweiselement sorgt dafür, dass der Fremdkörper mit geringerer Wahrscheinlichkeit die Fangvorrichtung in Richtung des Gutproduktstroms verlässt. Beide der zuvor genannten Wirkungen verbessern die Sortiereffizient der Vorrichtungen zur Fremdkörperabscheidung.

Die Fangvorrichtung ist bevorzugt geodätisch unterhalb des Massestroms angeordnet, also in Schwerkraftrichtung tiefer gelegen. Der Massestrom überfliegt in einer Wurfbahn während des Sortiervorgangs eine obere Öffnung der Fangvorrichtung. Eine an der oberen Öffnung der Fangvorrichtung vorhandene Trennkante trennt die ausgeschossenen Fremdkörper vom Gutproduktstrom. In einer solchen Anordnung erfolgt die Fremdkörperabscheidung unter zusätzlicher Schwerkraftwirkung. Eine solche Anordnung ist jedoch keinesfalls zwingend. Die auf den Fremdkörper wirkende Schwerkraft sorgt jedoch vorteilhaft dafür, dass der abgelenkte Fremdkörper infolge der Schwerkraftwirkung tiefer in die Fangvorrichtung hineingelangt. Dies verringert die Wahrscheinlichkeit, dass der Fremdkörper entgegen der Schwerkraft zurück in den Gutproduktstrom gelangt.

Gemäß einer Ausführungsform ist an einem in Ausschussrichtung stromabwärts, d.h. am unteren Ende der Fangvorrichtung, gelegenen Boden der Fangvorrichtung ein Transportband vorhanden. Dieses Transportband erstreckt sich mit seiner Transportoberfläche insbesondere senkrecht zu den Schachtwänden. Das Transportband ist dazu eingerichtet die ausgesonderten Fremdkörper abzutransportieren und auf diese Weise aus der Fangvorrichtung zu entfernen.

Das Transportband ersetzt die in vielen herkömmlichen Fangvorrichtungen eingesetzten beispielsweise dreieckig geformten Bodenbleche. Die in der Abweisebene dreieckig geformten Bodenbleche sorgen bei herkömmlichen Fangvorrichtung für eine verringerte Wahrscheinlichkeit, dass ausgeschossene Fremdkörper, bedingt durch einen Anprallvorgang am Boden der Fangvorrichtung, direkt in den Gutproduktstrom zurück gelangen. Der an einer Oberseite eines solchen dreieckigen Blechs anprallende Fremdkörper wird mit einiger Wahrscheinlichkeit in Richtung einer Schachtwand abgelenkt, gelangt also nicht auf direktem Wege entgegen der Ausschussrichtung zurück in den Gutproduktstrom. Auf dreieckige Bodenbleche kann bei der Fangvorrichtung gemäß Aspekten der Erfindung aufgrund der vorhandenen Abweiselemente verzichtet werden. Der Verzicht auf dreieckige Bodenbleche erlaubt die Integration einer Fördervorrichtung, insbesondere eines flachen Förderbands, dessen Oberseite im Wesentlichen senkrecht zu den Schachtwänden orientiert ist, am Boden der Fangvorrichtung.

Die Fangvorrichtung wirkt aufgrund des zumindest einen Abweiselements als eine Art Fremdkörperfalle. Das geneigte Abweiselement, dessen freies Ende in das Fangvolumen hineinragt, sich mit anderen Worten also von der Schachtwand weg schräg nach unten in das Fangvolumen hinein erstreckt, wirkt ähnlich wie eine Reuse. Es verhindert eine Rückbewegung der Fremdkörper.

Die Ausschussrichtung erstreckt sich insbesondere quer, ferner insbesondere senkrecht, zu einer Transportfläche, in der die Zufuhrvorrichtung den Massestrom führt. Die Transportfläche ist insbesondere eine Ebene. In der Praxis wird die Ausschussrichtung je nach Masse des auszusondern Fremdkörpers und auch in Abhängigkeit der Qualität des mittels der Ausschussvorrichtung erzielten Treffers, also der Frage, ob der Fremdkörper direkt oder gegebenenfalls nur streifend getroffen wird, variieren. Es kann eine mittlere Ausschussrichtung bestimmt werden. Hierzu kann über eine Vielzahl von Ausschussereignissen ein gemittelter Wert bestimmt werden, der als Ausschussrichtung angenommen wird.

Die Ausschussvorrichtung ist insbesondere eine Düsenleiste, welche sich quer zur Transportrichtung, insbesondere zumindest im Wesentlichen senkrecht zur Transportrichtung erstreckt.

Die Vorrichtung ist gemäß einer Ausführungsform dadurch fortgebildet, dass die Fangvorrichtung quaderförmig, das Abweiselement plattenförmig und die Befestigungsposition linienförmig ist.

Die großen Flachseiten der quaderförmigen Fangvorrichtung sind insbesondere quer zur Abweisebene und ferner insbesondere zumindest im Wesentlichen senkrecht zur Abweisebene orientiert. Ferner insbesondere sind die großen Seiten der quaderförmigen Fangvorrichtung quer, ferner insbesondere zumindest im Wesentlich senkrecht zur Transportfläche orientiert. Die Schachtwände der Fangvorrichtung sind insbesondere starr ausgeführt. Die Schachtwände sind beispielsweise plattenförmig, ferner beispielsweise aus Metall hergestellt. Das Abweiselement ist beispielsweise als sich quer zur Abweisebene erstreckende schräg nach unten in das Fangvolumen hinein geneigte Lamelle ausgebildet. Sie erstreckt sich ferner insbesondere entlang einer linienförmigen Befestigungsposition. Das lamellenartig ausgebildete Abweiselement ist mit seinen langen Seitenkanten an der linienförmigen Befestigungsposition an der Schachtwand der Fangvorrichtung befestigt. Ausgehend von der Schachtwand erstreckt sich das Abweiselement in Richtung seiner kurzen Seitenkante in Richtung des Fangvolumens. Ein Abweiselement, welches lamellenartig oder plattenförmig ausgeführt ist, hat sich in der Praxis als sehr effizient erwiesen.

Gemäß einer Ausführungsform ist vorgesehen, dass der Winkel, um den das Abweiselement geneigt ist, größer oder gleich 45° ist, insbesondere zwischen 45° und 60° liegt. Der Winkel wird zwischen einer Richtung, die sich in der Abweisebene ausgehend von der Befestigungsposition zum freien Ende des Abweiselements erstreckt, und der Ausschussrichtung gemessen.

Die angegebenen Winkelbereiche verhindern effizient ein Zurückspringen der ausgesonderten Fremdkörper. Zum einen sorgt ein Winkel im angegebenen Bereich dafür, dass ein auf die Oberseite des Abweiselements anprallender Fremdkörper, der in Ausschussrichtung aus dem Massestrom ausgesondert wird, unter flachem Winkel in den Innenraum der Fangvorrichtung gelangt (erste Wirkung). Durch diesen Stoßvorgang gelangt der Fremdkörper tiefer in die Fangvorrichtung hinein. Es wird verhindert, dass der Fremdkörper infolge eines einzelnen Stoßvorgangs in einer Richtung entgegen der Ausschussrichtung direkt in den Massestrom und somit den Gutproduktstrom zurückspringt. Außerdem sorgt ein entsprechend geneigtes Abweiselement dafür, dass ein gegebenenfalls am Boden der Fangvorrichtung abprallender Fremdkörper mit einiger Wahrscheinlichkeit an einer Unterseite des Abweiselements anprallt. Von dort wird der Fremdkörper in Richtung der Schachtwand, der das Abweiselement befestigt ist, abgelenkt (zweite Wirkung). Wiederum wird effizient ein Zurückspringen des Fremdkörpers in den Gutproduktstrom vermieden. Die genannten Winkel sind für die vorgesehene Funktion der Abweiselemente besonders gut geeignet.

Gemäß einer weiteren Ausführungsform ist die Vorrichtung dadurch fortgebildet, dass die Fangvorrichtung mehrere Abweiselemente aufweist. Insbesondere sind die Abweiselemente um unterschiedliche Winkel geneigt. Ferner insbesondere nimmt der Winkel, um den die Abweiselemente jeweils geneigt sind, mit zunehmendem Abstand von der Ausschussvorrichtung zu.

Die Abweiselemenete sind mit anderen Worten, je tiefer sie innerhalb der Fangvorrichtung angeordnet sind, in immer flacherem Winkel angeordnet. So können die im obere Bereich der Fangvorrichtung vorhandenen Abweiselemente im Wesentlichen einen Anprall auf ihrer Oberseite in dem Sinne gestalten, dass die anprallenden Fremdkörper tiefer in die Fangvorrichtung abgelenkt werden (erste Wirkung). Die unteren Abweiselemente, welche in flacherem Winkel angeordnet sind, stellen im Wesentlichen die zweite Wirkung zur Verfügung, bei der die ggf. am Boden der Fangvorrichtung zurückprallenden Fremdkörper von der Unterseite her an diese Abweiselemente anprallen. Ein flacher Winkel dafür, dass die Fangvorrichtung in die zweite Wirkung effizient entfalten, ein zurückspringen der Fremdkörper wird vermieden. Der Anprall von der Oberseite her (erste Wirkung), welcher bei flacherem Winkel grundsätzlich ungünstiger ausfällt, spielt bei diesen tief in der Fangvorrichtung angeordneten Abweiselementen nur noch eine untergeordnete Rolle. Zum einen ist die kinetische Energie der ausgeschiedenen Fremdkörper im unteren Bereich der Fangvorrichtung bereits reduziert. Zum anderen werden mit großer Wahrscheinlichkeit die ausgeschossenen Fremdkörper bereits von den weiter obenliegenden Abweiselementen aus ihrer ursprünglichen Richtung abgelenkt.

Der Winkel wird insbesondere zwischen einer Richtung, die sich in der Abweisebene ausgehend von der Befestigungsposition zum freien Ende des Abweiselements erstreckt, und der Abweisrichtung gemessen.

Gemäß einer weiteren vorteilhaften Ausführungsform ist vorgesehen, dass der/die Winkel des Abweiselements oder der Abweiselemente verstellbar und/oder einstellbar ist/sind.

Die Möglichkeit, den Winkel oder die Winkel eines oder mehrerer Abweiselemente einzustellen, erlaubt eine individuelle Anpassung der Fangvorrichtung an die jeweilige Sortieraufgabe. So kann die Vorrichtung zur Fremdkörperabscheidung beispielsweise an das Material des Massestroms und an die Art der zu erwartenden Fremdkörper angepasst werden. Beispielsweise kann eine Anpassung an eine Korngröße oder Faserlänge der in dem Massestrom vorhandenen Partikel vorgenommen werden. Ebenso kann eine Anpassung an eine Größe und/oder Masse der erwarteten Fremdkörper erfolgen. Die Vorrichtung zur Fremdkörperabscheidung kann optimal auf den vorgesehenen oder erwarteten Ausschussvorgang und die ausgeschossenen Fremdkörper angepasst werden.

Gemäß einer weiteren vorteilhaften Ausführungsform ist die Vorrichtung ferner dadurch fortgebildet, dass die Schachtwände abschnittsweise luftdurchlässig sind, insbesondere luftdurchlässige Bereiche aufweisen, wobei ferner insbesondere die luftdurchlässigen Bereiche in einem Abschnitt der Schachtwand angeordnet sind, dessen Abmessungen durch eine Projektion des Abweiselements in eine Fläche, insbesondere Ebene, der Schachtwand definiert ist, wobei ferner insbesondere als luftdurchlässige Bereiche luftdurchlässig Gitter und/oder Siebe in die Schachtwände integriert sind.

Während des Ausschussvorgangs werden die Fremdkörper mit Hilfe eines Luftstoßes aus dem Massestrom herausgeschossen. Bei einer großen Zahl von Ausschussvorgängen können sich die für die Entfernung der einzelnen Fremdkörper eingesetzten Luftstöße zu einem erheblichen Volumenstrom addieren. Mit anderen Worten kann es durch in hoher Anzahl und Frequenz durchgeführte Ausschussvorgänge zu einem in das Fangvolumen hinein gerichteten Luftstrom kommen, der zu einem Überdruck innerhalb der Fangvorrichtung führt. Dieser Überdruck könnte sich ausschließlich über die Eingangsöffnung der Fangvorrichtung, also in Richtung des Massestroms, aus dem die Fremdkörper entfernt werden, abbauen. Es würde sich einen Luftstrom einstellen, der entgegen der Ausschussrichtung gerichtet ist. Dieser Effekt kann dazu führen, dass ausgeschiedene Fremdkörper entgegen der Ausschussrichtung in dem beschriebenen Luftstrom aufschweben und in Richtung des Gutproduktstroms transportiert werden, zumindest aber in Ausschussrichtung mit verminderter Geschwindigkeit abtransportiert werden. Um diesen Effekt zu vermeiden, zumindest aber quantitativ zu verringern, sind in den Schachtwänden die luftdurchlässigen Bereiche vorgesehen. Über diese luftdurchlässigen Bereiche kann sich ein gegebenenfalls im Fangvolumen entstehender Überdruck schnell abbauen. Die Extraktion der Fremdkörper wird weiter verbessert.

Gemäß einer weiteren vorteilhaften Ausführungsform ist die Vorrichtung dadurch fortgebildet, dass die Fangvorrichtung quaderförmig ist und die einander gegenüberliegenden großen Flachseiten des Quaders eine erste und eine zweite Schachtwand ausbilden, wobei sich die erste und zweite Schachtwand jeweils in einer Ebene quer, insbesondere senkrecht, zu der Ausschussebene erstreckt und die Ausschussrichtung zumindest näherungsweise parallel zu den Ebenen verläuft, wobei an der erste und der zweiten Schachtwand jeweils zumindest ein Abweiselement vorhanden ist.

Indem Abweiselemente an den einander gegenüberliegenden Schachtwänden, also an beiden Schachtwänden der Fangvorrichtung, angeordnet werden, kann die Wirkung der Fangwirkung verbessert werden. Eine solche Vorrichtung kann ferner dadurch fortgebildet sein, dass die an unterschiedlichen Schachtwänden vorhandenen Abweiselemente in unterschiedlichen Entfernungen von der Ausschussvorrichtung angeordnet sind. Mit anderen Worten können die Abweiselemente einander gegenüberliegend, also auf jeweils gleicher Höhe, betrachtet in einem Querschnitt parallel zur Abweisebene, oder versetzt zueinander an den einander gegenüberliegenden Schachtwänden angeordnet sein.

Gemäß einer weiteren Ausführungsform ist ferner vorgesehen, dass an der ersten und der zweiten Schachtwand jeweils mehrere Abweiselemente vorhanden sind. In Ausschussrichtung betrachtet sind die an der ersten Schachtwand angeordneten Abweiselemente zwischen den an der zweiten Schachtwand angeordneten Abweiselementen positioniert. Mit anderen Worten sind die Abweiselemente an alternierenden Schachtwänden abwechselnd versetzt zueinander angeordnet.

Die Befestigungspositionen der an der ersten Schachtwand vorhandenen Abweiselemente befinden sich legen eine Vielzahl unterschiedlicher erster Entfernungen von der Ausschussvorrichtung fest. Die Befestigungspositionen der an der zweiten Schachtwand vorhandenen Abweiselemente legen eine Vielzahl unterschiedlicher zweiter Entfernungen von der Ausschussvorrichtung fest. Es ist die Befestigungsposition an der ersten Schachtwand zwischen den Befestigungspositionen an der zweiten Schachtwand angeordnet und umgekehrt. Die Abweiselemente an der ersten Schachtwand sind also versetzt zu den Abweiselementen an der zweiten Schachtwand angeordnet und umgekehrt. Beispielsweise befinden sich die ersten Befestigungspositionen an der ersten Schachtwand jeweils mittig zwischen den zweiten Befestigungspositionen an der zweiten Schachtwand, betrachtet in der Abweisebene. Gleiches gilt selbstredend für die Befestigungsposition an der zweiten Schachtwand, die jeweils insbesondere mittig zwischen den Befestigungspositionen der Abweiselemente an der ersten Schachtwand angeordnet sind.

Die versetzte Anordnung der Abweiselemente hat sich in der Praxis als effiziente Maßnahme zur Verbesserung der Sortiereffizienz herausgestellt.

Die Vorrichtung ist ferner gemäß einer weiteren Ausführungsform dadurch fortgebildet, dass die freien Enden der an der ersten und der zweiten Schachtwand vorhandenen Abweiselemente, betrachtet in einer Ebene senkrecht zur Ausschussrichtung, einen Abstand voneinander einhalten, so dass zwischen den freien Enden der an unterschiedlichen Schachtwänden angeordneten Abweiselemente, ein sich in Ausschussrichtung erstreckender Kanal vorhanden ist, wobei insbesondere der Kanal eine Breite, betrachtet in der Ebene senkrecht zur Ausschussrichtung und in einer Richtung senkrecht zu den Schachtwänden, aufweist, welche zwischen 25% und 35% einer lichten Weite zwischen den Schachtwänden beträgt.

Indem ein Kanal zwischen den freien Enden der Abweiselemente vorgesehen wird, wird die Wahrscheinlichkeit verbessert, dass ausgeschossene Fremdkörper direkt mit der ersten Bewegung, d.h. bevor ein Anprallereignis stattfindet, tief in die Fangvorrichtung hineingelangen. Die Wahrscheinlichkeit, dass solche Fremdkörper wieder zurück in den Gutproduktstrom gelangen, ist gering. Eine solche Konstruktion der Fangvorrichtung ist daher vorteilhaft.

Gemäß einer weiteren vorteilhaften Ausführungsform ist ferner vorgesehen, dass das zumindest eine Abweiselement zumindest abschnittsweise an der Befestigungsposition derart schwenkbar angelenkt ist, dass der Winkel des Abweiselements zumindest abschnittsweise veränderbar ist, wobei insbesondere an dem Abweiselement ein Rückstellelement vorhanden ist, welches dazu eingerichtet ist eine in Richtung einer Ruhestellung gerichtete Rückstellkraft auf das Abweiselement auszuüben.

Die Rückstellkraft der Abweiselemente ist insbesondere so dimensioniert, dass diese die Abweiselemente entgegen der Schwerkraftwirkung, die durch das eigene Gewicht des Abweiselements bzw. des Abschnitts bedingt ist, wieder zurück in die Ruhestellung oder Ausgangsposition stellt. Dabei kann die Rückstellkraft lediglich geringfügig größer gewählt werden, als zur Überwindung der entsprechenden Schwerkraftwirkung notwendig. Die Abweiselemente sind mit anderen Worten entgegen der Rückstellkraft durch bereits geringe Kräfte schwenkbar. Ein anprallender Fremdkörper ist somit in der Lage, das Abweiselement entgegen der Rückstellkraft aus seiner Ruhestellung heraus zu verschwenken. Schwenkt das Abweiselement binnen einer kurzen Rückstellzeit zurück in die Ausgangsposition, d.h. die anfänglich eingenommene Ruhestellung, so kann dieses gemäß der zweiten Wirkung ein Hindernis für einen Anprall des Fremdkörpers an der Unterseite des Abweiselements mit großer Wahrscheinlichkeit bereitstellen. Ein Fremdkörper, welcher sich entgegen der Ausschussrichtung in Richtung des Gutproduktstroms bewegt kann mit hoher Wahrscheinlichkeit von dieser Bewegung abgehalten werden. In die entgegengesetzte Richtung, also in Ausschussrichtung, setzt das Abweiselement dem Fremdkörper hingegen nur eine geringe Kraft entgegen, lenkt den Fremdkörper also aus der Ausschussrichtung nur geringförmig aus. Der in Ausschussrichtung transportierte Fremdkörper wird lediglich geringfügig abgelenkt und gelangt tief in die Fangvorrichtung.

Gemäß einer vorteilhaften Weiterbildung ist ferner vorgesehen, dass das Abweiselement plattenförmig ist und in einer Erstreckungsrichtung quer zur Ausschussrichtung abschnittsweise schwenkbar angelenkt ist, so dass einzelne Plattenabschnitte des Abweiselements unabhängig voneinander frei schwenkbar ist, wobei die Plattenabschnitte jeweils mit einem Rückstellelement versehen sind.

Die abschnittsweise Ausführung des Abweiselementes, als verschwenkbares Abweiselement verbessert die vorgenannte Wirkung noch weiter. So wird das Abweiselement lediglich in dem Bereich, in dem dieses an seiner Oberseite von einem Fremdkörper getroffen wird, aus seiner Ruhestellung ausgelenkt. Der übrige Bereich des Abweiselements stellt nach wie vor einen großen Querschnitt für sich entgegen der Abweisrichtung bewegende Fremdkörper, die beispielsweise an einem Boden der Fangvorrichtung abprallen, bereit (zweite Wirkung). Somit kann selektiv eine optimale Fangwirkung gemäß der ersten Wirkung und der zweiten Wirkung durch die segmentweise beweglichen Abweiselemente bereitgestellt werden.

Gemäß einer weiteren vorteilhaften Ausführungsform ist die Vorrichtung dadurch fortgebildet, dass das Abweiselement zumindest abschnittsweise oder vollständig elastisch verformbar ausgeführt ist, wobei insbesondere das Abweiselement einen elastisch verformbaren Abschnitt aufweist, wobei ferner insbesondere der elastisch verformbare Abschnitt das freie Ende des Abweiselements umfasst.

Insbesondere ist vorgesehen, dass der elastisch verformbare Bereich der Abweiselemente derart fortgesetzt ist, dass zwischen den freien Enden der Abweiselemente keine oder nur eine sehr geringe lichte Weite vorhanden ist.

Bei den abschnittsweise oder vollständig elastisch verformbaren Abweiselementen handelt es sich beispielsweise um eine Bürstenleiste oder um eine flexible Lippe, beispielsweise eine Gummilippe. Das vollständig elastisch verformbare Abweiselement kann vollständig von den einzelnen Borsten einer Bürstenleiste oder durch die Gummilippe gebildet sein. Der elastisch verformbare Bereich des Abweiselements kann wiederum örtlich begrenzt sein. Das Abweiselement, beispielsweise einzelne Borsten einer Bürstenleiste oder ein Abschnitt einer Gummilippe kann also lokal in Ausschussrichtung abgelenkt werden. Ist das Abweiselement leicht elastisch verformbar, ist also nur eine geringe Kraft erforderlich, um die Verformung zu bewirken, wird dementsprechend der anprallende Fremdkörper lediglich geringfügig abgelenkt. Der flexible Bereich bewegt sich binnen kurzer Zeit wieder zurück in seine Ausgangsposition, so dass der gegebenenfalls vom Boden der Fangvorrichtung zurückprallende Fremdkörper, welcher sich entgegen der Ausschussrichtung bewegt, an der Unterseite des Abweiselements, insbesondere an der Unterseite des elastisch verformbaren Bereichs des Abweiselements, anprallt und nicht zurück in den Gutproduktstrom gelangt.

Als Ausschussvorrichtung kommt insbesondere eine Düsenleiste zum Einsatz. Als Detektionsvorrichtung kommt insbesondere eine Kameraanordnung, beispielsweise eine Kameraanordnung umfassend mehrere Kameras, zum Einsatz. Diese Kameraanordnung kann dazu eingerichtet sein den Massestrom von einer Seite her, beispielsweise von der Oberseite her, zu betrachten. Ebenso kann die Kameraanordnung dazu eingerichtet sein, den Massestrom sowohl von einer Oberseite also auch von seiner Unterseite her zu betrachten und Fremdkörper zu detektieren. Die Fangvorrichtung hat insbesondere eine Abmessung, betrachtet in Ausschussrichtung von weniger als 2 m, insbesondere eine Abmessung im Bereich zwischen 1 m und 1,5 m. Diese Abmessung ist die Tiefe der Fangvorrichtung, beispielsweise gemessen von einer oberen Trennkante bis zu einem Boden der Fangvorrichtung. Die Breite der Fangvorrichtung ist an eine Transportbreite des Massestroms angepasst, ebenso wie die Breite der Ausschussvorrichtung, bzw. der Düsenleiste.

Die Aufgabe wird ferner gelöst durch die Verwendung einer Vorrichtung nach einer oder mehrerer der zuvor genannten Ausführungsformen zum Abscheiden von Fremdkörpern aus einem Massestrom, insbesondere aus einem Massestrom der Tabak verarbeitenden Industrie. Bei dem Massestrom der Tabak verarbeitenden Industrie handelt es sich beispielsweise um einen Massestrom aus Tabakmaterial, beispielsweise um einen Massestrom aus Tabakkleinteilen.

Auf die Verwendung der Vorrichtung treffen gleiche oder ähnliche Vorteile sowie Weiterbildungsmöglichkeiten zu, welche bereits im Hinblick auf die Vorrichtung selbst erwähnt wurden, so dass auf Wiederholungen verzichtet werden soll.

Die Aufgabe wird ferner gelöst durch ein Verfahren zur Fremdkörperabscheidung aus einem Massestrom mit einer Vorrichtung zur Fremdkörperabscheidung, aufweisend:
- eine Zufuhrvorrichtung, die den Massestrom in einer Transportfläche führt und in einer Transportrichtung fördert,
- eine Detektionsvorrichtung, die einen Fremdkörper in dem Massestrom detektiert und ein Fremdkörperdetektionssignal erzeugt und sendet,
- eine Ausschussvorrichtung, die das Fremdkörperdetektionssignal empfängt und den Fremdkörper pneumatisch aus dem Massestrom entfernt, indem sie den Fremdkörper mit einem quer zur Transportrichtung des Massestroms in einer Ausschussrichtung gerichteten Impuls beaufschlagt und dadurch ablenkt,
- eine Abgabevorrichtung, die den von dem Fremdkörper gereinigten Massestrom empfängt und bereitstellt,
- eine Fremdkörper-Aufnahmevorrichtung, die den abgelenkten Fremdkörper aufnimmt,
   wobei dieses Verfahren dadurch fortgebildet ist, dass
- die Fremdkörper-Aufnahmevorrichtung eine schachtförmige Fangvorrichtung mit zumindest einem Abweiselement aufweist, wobei Schachtwände der Fangvorrichtung ein Fangvolumen begrenzen und sich das Abweiselement um einen in einer Ausschussebene, in der die Transport- und die Ausschussrichtung liegen, liegenden Winkel geneigt, ausgehend von einer Befestigungsposition an einem der Schachtwände, mit seinem freien Ende in das Fangvolumen erstreckt, so dass das freie Ende in Ausschussrichtung stromabwärts der Befestigungsposition angeordnet ist, wobei der abgelenkte Fremdkörper in der Fremdkörper-Aufnahmevorrichtung aufgenommen wird.

Auch auf das Verfahren zur Fremdkörperabscheidung aus einem Massestrom treffen gleiche oder ähnliche Vorteile sowie Weiterbildungsmöglichkeiten zu, wie sie direkt im Hinblick auf die Vorrichtung zur Fremdkörperabscheidung erwähnt wurden, so dass auf Wiederholungen verzichtet werden soll.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine Vorrichtung zur Fremdkörperabscheidung aus einem Massestrom mit einer Zufuhrvorrichtung und einer Abgabevorrichtung in perspektivisch vereinfachter Darstellung,
- Fig. 2: die aus Fig. 1 bekannte Vorrichtung, wobei die Abgabevorrichtung nicht dargestellt und die Zufuhrvorrichtung und eine
- Fig. 3: Fremdkörper-Aufnahmevorrichtung teilgeschnitten dargestellt sind, die aus der Darstellung von Fig. 2 bekannte Vorrichtung aus einer anderen Blickrichtung,
- Fig. 4: eine weitere Darstellung der Vorrichtung zur Fremdkörperabscheidung in einer Schnittdarstellung in einer Ausschussebene,
- Fig. 5: eine Detailansicht einer weiteren Vorrichtung zur Fremdkörperabscheidung in einer Schnittdarstellung,
- Fig. 6: eine weitere Detailansicht einer Vorrichtung zur Fremdkörperabscheidung in einer Schnittdarstellung,
- Fig. 7: eine weitere Vorrichtung zur Fremdkörperabscheidung in einer perspektivischen teilgeschnittenen Detailansicht.
- Fig. 8: eine weitere Detailansicht einer weiteren Vorrichtung zur Fremdkörperabscheidung in einer Schnittdarstellung, und

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine Vorrichtung 2 zur Fremdkörperabscheidung aus einem in der Figur nicht dargestellten Massestrom aus Kleinteilen. Bei den Kleinteilen handelt es sich beispielsweise um Kleinteile der Tabak verarbeitenden Industrie, beispielsweise aus Tabakkleinteilen, Kleinteilen aus rekonstituiertem Tabakmaterial oder aus Tabakfasern. Der Massestrom kann ebenso aus Kleinteilen bestehen, die nicht der Tabak verarbeitenden Industrie zuzurechnen sind. Beispielsweise handelt es sich um einen Massestrom aus kleinteiligen Nahrungsmitteln oder anderen kleinteiligen Gegenständen.

Die Vorrichtung 2 umfasst eine Zufuhrvorrichtung 4, die eingerichtet ist den Massestrom in einer Transportfläche 6 zu führen. Bei der Zufuhrvorrichtung 4 handelt es sich beispielsweise um ein Förderband, welches durch nicht mit Bezugszeichen versehene Führungsrollen geführt ist. Die Transportfläche 6 ist beispielsweise eine Ebene oder ist nahezu planeben. Die Zufuhrvorrichtung 4 ist dazu eingerichtet den Massestrom in einer Transportrichtung T zu fördern. Am Ende der Zufuhrvorrichtung 4 befindet sich eine Detektionsvorrichtung 8, beispielsweise eine Kameraanordnung. Die Detektionsvorrichtung 8 ist dazu eingerichtet den auf der Zufuhrvorrichtung 4 geführte Massestrom abzubilden und analysieren. Abweichend von der Darstellung in Fig. 1 kann die Detektionsvorrichtung 8 auch derart ausgestaltet sein, dass der Massestrom nicht nur von der Oberseite her, wie mit Begrenzungsstrahlen in der Figur angedeutet, detektiert wird, alternativ oder auch gleichzeitig von der Unterseite her.

Der Massestrom gelangt ausgehend von der Zufuhrvorrichtung 4 in Transportrichtung T entlang einer Flugparabel zu einer Abgabevorrichtung 10. Im Flug passieren die Kleinteile des Massestroms eine Ausschussvorrichtung 12 und eine Fremdkörper-Aufnahmevorrichtung 14.

Die Abgabevorrichtung 10 ist dazu eingerichtet den gereinigten Massestrom, der auch als Gutproduktstrom bezeichnet werden soll, von der Zufuhrvorrichtung 4 zu empfangen und der weiteren Verarbeitung bereitzustellen. Bei der Abgabevorrichtung 10 handelt es sich wiederum beispielsweise um ein Förderband, welches um nicht mit Bezugszeichen versehene Umlenkrollen geführt ist.

Während der Flugphase des Massestroms von der Zufuhrvorrichtung 4 zu der Abgabevorrichtung 10 passiert dieser die Ausschussvorrichtung 12, bei der es sich beispielsweise um eine pneumatisch betriebene Düsenleiste handelt. Die Detektionsvorrichtung 8 ist eingerichtet einen in dem Massestrom vorhandenen Fremdkörper zu detektieren und ein Fremdkörperdetektionssignal S zu erzeugen und an die Ausschussvorrichtung 12 zu senden.

Die Ausschussvorrichtung 12 ist eingerichtet das Fremdkörperdetektionssignal S zu empfangen und den im Massestrom vorhandenen Fremdkörper während dessen Freiflugphase aus dem Massestrom auszuschießen. Der Fremdkörper wird pneumatisch aus dem Massestrom entfernt, in dem er mit einem von der beispielsweise als Düsenleiste ausgestalteten Ausschussvorrichtung 12 abgegebenen Druckluftstoß aus der Transportrichtung T in Richtung einer Ausschussrichtung R abgelenkt wird. Die Ausschussrichtung R ist diejenige Richtung, in die der zum Ausblasen des Fremdkörpers vorgesehene Luftstoß von der Ausschussvorrichtung 12 abgegeben wird. Die resultierende Flugbahn des Fremdkörpers ergibt sich durch entsprechende Vektoraddition. Sie entspricht im Wesentlichen der Ausschussrichtung R, sofern der Druckluftstoß stark genug ist. Durch den Ausschlussvorgang gelangt der Fremdkörper in die Fremdkörper-Aufnahmevorrichtung 14, die eingerichtet und angeordnet ist, den abgelenkten Fremdkörper aufzunehmen.

Die Fremdkörper-Aufnahmevorrichtung 14 weist ein Trennelement 16 auf, bei der es sich um ein plattenförmiges, lamellenartiges Element handelt, dessen Längserstreckungsrichtung quer zur Transportrichtung T orientiert ist. Das Trennelement 16 weist eine obere, dem Massestrom zugewandte Trennkante 18 auf, die die Fremdkörper von dem Gutproduktstrom trennt. Sofern die Fremdkörper also nicht mehr oder weniger direkt in Ausschussrichtung R aus dem Massestrom extrahiert werden, beispielsweise weil der zum Ausschuss eingesetzte Luftstrom den Fremdkörper nicht mittig sondern nur streifend trifft, prallen die Fremdkörper an der in Fig. 1 abgewandten Unterseite des Trennelements 16 an. Von dort gelangen sie in die Fremdkörper-Aufnahmevorrichtung 14.

Die Fremdkörper-Aufnahmevorrichtung 14 umfasst neben dem Trennelement 16 und der Fangvorrichtung 20 einen Sammelbehälter 22, in welchem die ausgeschiedenen Fremdkörper gesammelt und abtransportiert werden. Zum Abtransport der Fremdkörper ist im unteren Bereich des Sammelbehälters 22 beispielsweise ein nicht dargestelltes Förderband vorgesehen.

Fig. 2 zeigt die aus Fig. 1 bekannte Vorrichtung 2 zur Fremdkörperabscheidung, wobei die Abgabevorrichtung 10 nicht dargestellt ist. Außerdem sind die Zufuhrvorrichtung 4 und die Fremdkörper-Aufnahmevorrichtung 14 teilgeschnitten dargestellt. Die schachtförmige Fangvorrichtung 20 weist einander gegenüberliegende Schachtwände 24a, 24b auf, die ein quaderförmiges Fangvolumen V an den großen Seitenflächen begrenzen. Innerhalb des Fangvolumens V der Fangvorrichtung 20 befinden sich Abweiselemente 26, die sich jeweils ausgehend von einer an der Schachtwand 24a, 24b befindlichen Befestigungsposition 28 mit ihren freien Enden 30 in das Fangvolumen V hinein erstrecken. Beispielhaft sind an jeder der beiden Schachtwände 24a, 24b mehrere Abweiselemente 26 angeordnet, von denen aus Gründen der Übersichtlichkeit lediglich eines mit Bezugszeichen versehen ist. Gleiches gilt für die Befestigungspositionen 28 und die jeweiligen freien Enden 30.

Fig. 3 zeigt die aus Fig. 2 bekannte Vorrichtung 2 aus einer anderen Blickrichtung. In dieser Darstellung ist sichtbar, dass nicht nur an der zweiten Schachtwand 24b Abweiselemente 26 vorhanden sind, sondern dass auch die erste Schachtwand 24a mit Abweiselementen 26 versehen ist.

Die Transportrichtung T und die Ausschussrichtung R (vgl. Fig. 1) definieren eine Ausschussebene E. Fig. 4 zeigt eine weitere Darstellung der Vorrichtung 2 zur Fremdkörperabscheidung in einer Schnittdarstellung in der Ausschussebene E oder einer parallel zu der Ausschussebene E liegenden Ebene. Die Ausschussebene E befindet sich in der Darstellung von Fig. 4 in der Zeichenebene.

Fig. 4 zeigt neben den bereits bekannten Komponenten der Vorrichtung 2 auch den Massestrom M, in dem vereinzelt und schematisch dargestellt Fremdkörper F vorhanden sind. Die Fremdkörper F gelangen ausgehend von der Zufuhrvorrichtung 4 in Transportrichtung T gemeinsam mit dem Massestrom M entlang einer Wurfbahn in den Wirkungsbereich der Ausschussvorrichtung 12, nachdem sie mit der Detektionsvorrichtung 8 zuvor im Massestrom M detektiert wurden. Durch einen gezielten pneumatischen Stoß werden die Fremdkörper F mit einem Impuls beaufschlagt, der in Ausschussrichtung R gerichtet ist. Die Fremdkörper F werden auf diese Weise in Richtung des Fangvolumens V abgelenkt und gelangen in die Fangvorrichtung 20. Die Abweiselemente 26, von denen wiederum lediglich eines mit Bezugszeichen versehen ist, sind in der Ausschussebene E um einen Winkel α gegenüber der Schachtwand 24a, 24b geneigt. So liegt das freie Ende 30 der Abweiselemente 26 in Ausschussrichtung R jeweils stromabwärts der Befestigungsposition 28.

Die Fangvorrichtung 20 ist beispielhaft quaderförmig. Das oder die Abweiselement(e) 26 sind beispielhaft plattenförmig. Die Fangvorrichtung 20 und die Abweiselemente 26 sind beispielsweise aus Metall hergestellt. Die Befestigungsposition 28 ist beispielsweise linienförmig. Entlang dieser linienförmigen Befestigungsposition 28 ist das Abweiselemente 26 mit seiner großen Seitenkante an der jeweiligen Schachtwand 24a, 24b angebracht. Der Winkel α, um den die Abweiselemente 26 gemäß dem in Fig. 4 dargestellten Ausführungsbeispiel geneigt sind, ist größer oder gleich 45°. Beispielhaft liegt der Winkel α in einem Intervall zwischen 45° und 60°, wobei sowohl ein offenes Intervall vorgesehen sein kann, welches die begrenzenden Werte ausschließt als auch ein geschlossenes Intervall, welches die begrenzenden Werte einschließt. Der Winkel α wird zwischen einer Richtung 32, die sich in der Abweisebene E ausgehend von der Befestigungsposition 28 zum freien Ende 30 des Abweiselements 26 erstreckt, und der Ausschussrichtung R gemessen. In der Darstellung von Fig. 4 ist der Winkel α zwischen dieser Richtung 32 und der zweiten Schachtwand 24b eingezeichnet. Da die Schachtwand 24b parallel zur Ausschussrichtung R liegt, entspricht der dargestellte Winkel α der zuvor genannten Definition.

Die Fangvorrichtung 20 der in den bisher erläuterten Ausführungsbeispielen gezeigten Vorrichtung 2 weist jeweils mehrere Abweiselemente 26 auf. In dem in Fig. 4 dargestellten Ausführungsbeispiel sind alle Abweiselemente 26 um einen identischen Winkel α geneigt.

Fig. 5 zeigt eine Detailansicht einer weiteren Vorrichtung 2, deren Fangvorrichtung 20 Abweiselemente 26 aufweist, die um unterschiedlich große Winkel α1, α2, α3 geneigt sind. Beispielhaft gilt α1 größer α2 größer α3. Mit anderen Worten nimmt also der Winkel α, um den die Abweiselemente 26 geneigt sind, mit zunehmendem Abstand von der abschnittsweise dargestellten Ausschussvorrichtung 12, zu. Ebenso kann die Länge der Abweiselemente 26, gemessen zwischen einer Befestigungsposition 28 und einem freien Ende 30, in Fig. 5 bezeichnet mit a, b, c, mit zunehmendem Abstand von der Ausschussvorrichtung 12, ab. Mit anderen Worten gilt a größer b größer c.

Die in der Fangvorrichtung 20 angeordneten Abweiselemente 26 haben auf die von der Ausschussvorrichtung 12 abgelenkten Fremdkörper F im Wesentlichen eine erste und eine zweite Wirkung. Die erste Wirkung entfalten die Abweiselemente 26, wenn ein Fremdkörper F in der Ausschussrichtung R an einer Oberseite 32 des Abweiselements 26 anprallt. Dieses Stoßereignis führt zu einer Ablenkung des Fremdkörpers F in eine erste Ablenkrichtung, die mit gestricheltem Pfeil dargestellt ist. Die Position des Fremdkörpers F kurz nach dem Stoßereignis ist ebenfalls gestrichelt dargestellt. Wichtig ist, dass der Fremdkörper F in eine Richtung abgelenkt wird, welche sich deutlich von der Ausschussrichtung R unterscheidet. So ist die Wahrscheinlichkeit, dass der Fremdkörper F zurück in den von den Fremdkörpern F befreiten Gutproduktstrom G (vgl. Fig. 4) gelangt, deutlich verringert. Die zweite Wirkung des Abweiselements 26 soll anhand eines Fremdkörpers F' erläutert werden. Beispielsweise wird angenommen, dass der Fremdkörper F' am Boden des Sammelbehälters 22 abgeprallt ist und sich nun entgegen der Ausschussrichtung R in einer Rückrichtung B bewegt. Ein solcher Fremdkörper prallt mit einiger Wahrscheinlichkeit an eine Unterseite 34 des Abweiselements 26 und wird dort in eine mit gestricheltem Pfeil angedeutete Richtung abgelenkt. Der Fremdkörper F' wird als nächstes mit einer Innenseite der zweiten Schachtwand 24b kollidieren und es werden sehr wahrscheinlich weitere Stoßereignisse zwischen der Unterseite 34 und der zweiten Schachtwand 24b stattfinden. Bei diesen Stoßereignissen baut der Fremdkörper F' kinetische Energie ab und gelangt schließlich, gerieben durch die Schwerkraft, in den Sammelbehälter 22. Ein Zurückspringen des Fremdkörpers F' in den Gutproduktstrom G kann wirkungsvoll vermieden werden.

Fig. 6 zeigt eine weitere Detailansicht einer Vorrichtung 2 zur Fremdkörperabscheidung. Die Fangvorrichtung 20 ist mit Abweiselementen 26 versehen, deren Neigungswinkel α verstellbar oder einstellbar ist. Eine Verstellbarkeit des Neigungswinkels α kann für einige oder für alle Abweiselemente 26, die in der Fangvorrichtung 20 angeordnet sind, vorgesehen sein. Die unterschiedlichen Winkel α, um die die Neigung der Abweiselemente 26 einstellbar ist, ist durch die unterschiedlichen angedeuteten Positionen der Abweiselemente 26 dargestellt. Die Einstellbarkeit der Abweiselemente 26 kann durch eine manuell betätigbare Verstellvorrichtung realisiert sein. Es kann ferner beispielsweise auch eine motorisch betriebene Verstellvorrichtung vorgesehen sein, mit der der Winkel α eines oder mehrerer der Abweiselemente 26 verändert werden kann.

Findet eine Vielzahl von Ausschussvorgängen mit der Ausschussvorrichtung 12 statt, so kann sich als Summe der einzelnen pneumatischen Stöße ein nicht unerheblicher Luftstrom ergeben, welcher in das Fangvolumen V hineingerichtet ist. Dies kann dazu führen, dass sich innerhalb des Fangvolumens V ein Überdruck einstellt, welcher sich lediglich über die Eingangsöffnung 36 der Fangvorrichtung 20 abbauen könnte (vgl. Fig. 4). Es würde sich eine Rückströmung in Richtung der Eingangsöffnung 36 einstellen, welche entgegen der Ausschussrichtung R gerichtet ist. Um diesen Effekt zu vermeiden, sind die Schachtwände 24a, 24b abschnittsweise luftdurchlässig ausgeführt. Die Schachtwände 24a, 24b umfassen also luftdurchlässige Bereiche 38, die beispielsweise als Gitter oder Netz ausgeführt sind. Über die luftdurchlässigen Bereiche 38 kann sich ein im Fangvolumen V ggf. einstellender Überdruck abbauen. Mit anderen Worten kann mit Hilfe der luftdurchlässigen Bereiche 38 vermieden werden, dass sich die zuvor beschriebene Rückströmung überhaupt erst ausbildet.

Die luftdurchlässigen Bereiche 38 sind beispielhaft in einem Bereich in die Schachtwände 24 integriert, die unterhalb der Abweiselemente 26 liegen. So kann überschüssige Luft aus dem Fangvolumen V in einem solchen Bereich aus dem Fangvolumen V ausströmen, in dem die Fremdkörper F sicher vor einem Zurückströmen in den Gutproduktstrom G abgehalten werden. Werden die Fremdkörper F von dem durch die luftdurchlässigen Bereiche 38 ausströmenden Luftstrom mitgerissen, werden sich mit großer Wahrscheinlichkeit Stoßvorgänge einstellen, wie sie im Zusammenhang mit der zweiten Wirkung im Kontext mit Fig. 5 beschrieben wurden.

Wie bereits zuvor erwähnt, ist die Fangvorrichtung 20 beispielhaft quaderförmig. Die einander gegenüberliegenden großen Flachseiten dieses Quaders sind durch die erste und die zweite Schachtwand 24a, 24b gebildet. Die erste und die zweite Schachtwand 24a, 24b erstrecken sich jeweils in einer Ebene quer, insbesondere senkrecht zu der Ausschussebene E (vgl. Fig. 4). Die Ausschussrichtung R verläuft zumindest näherungsweise parallel zu diesen Ebenen, in denen sich die großen Flachseiten des Quaders erstrecken. An der ersten und der zweiten Schachtwand 24a, 24b ist jeweils zumindest ein Abweiselement 26 vorhanden, insbesondere sind mehrere Abweiselemente 26 pro Schachtwand 24a, 24b vorgesehen.

Ferner ist beispielsweise vorgesehen, dass die an den unterschiedlichen Schachtwänden 24a, 24b vorhandenen Abweiselemente 26 in unterschiedlichen Entfernungen von der Ausschussvorrichtung 12 angeordnet sind (vgl. Fig. 5). Dabei ist beispielhaft, wie in den Fig. 2 bis 5 erkennbar, an jeweils der ersten und der zweiten Schachtwand 24a, 24b jeweils mehrere Abweiselemente 26 vorhanden, die in Ausschussrichtung R zwischen der ersten und der zweiten Schachtwand 24a, 24b abwechselnd versetzt zueinander angeordnet sind.

Ferner ist vorgesehen, dass sich zwischen den freien Enden 30 der an gegenüberliegenden Schachtwänden 24a, 24b vorhandenen Abweiselemente 26 ein Kanal 40 ausbildet. Im unteren Bereich der Fangvorrichtung 20, wie sie in Fig. 4 gezeigt ist, ist der Kanal 40 mit punktierter Linie angedeutet. Die freien Enden 30 der an der ersten und der zweiten Schachtwand 24a, 24b vorhandenen Abweiselemente 26, betrachtet in einer Ebene senkrecht zur Ausschussrichtung R, insbesondere in der Ausschussebene E, halten einen Abstand A voneinander ein. So kann sich zwischen den freien Enden 30 der an den unterschiedlichen Schachtwänden 24a, 24b angeordneten Abweiselemente 26, ein sich in Ausschussrichtung R erstreckender Kanal 40 ausbilden. Der Kanal 40 weist eine Breite auf, die durch den Abstand A definiert ist. Betrachtet in der Ebene senkrecht zur Ausschussrichtung R und in einer Richtung senkrecht zu den Schachtwänden 24a, 24b beträgt diese Breite zwischen 25 % und 35 % einer lichten Weite zwischen den Schachtwänden 24a, 24b. Die lichte Weite zwischen den Schachtwänden 24a, 24b bemisst sich als Abstand zwischen den Innenseiten der Schachtwände 24a, 24b, gemessen in einer Richtung senkrecht auf deren Oberfläche.

Die Abweiselemente 26 können zumindest abschnittsweise an der Befestigungsposition 28 schwenkbar angelenkt sein. Der Winkel α des Abweiselements 26 ist also zumindest abschnittsweise veränderbar. Beispielsweise kann sich der Winkel α des Abweiselements 26, so wie in Fig. 6 durch die unterschiedlichen Darstellungen des Abweiselements 26 angedeutet, verändern. Es ist ferner beispielsweise an dem Abweiselement 26 ein Rückstellelement, beispielsweise eine Rückstellfeder, vorhanden. Das Rückstellelement ist dazu eingerichtet, in Richtung einer Ausgangsposition, bei der der Winkel α, um den das Abweiselement 26 geneigt ist, beispielsweise maximal ist, eine Rückstellkraft auf das Abweiselement 26 auszuüben. Mit anderen Worten wird durch das Rückstellelement das Abweiselement 26 stets zurück in seine Ruhe- oder Ausgangsposition gebracht. Die Verschwenkbarkeit des Abweiselements 26 kann abschnittsweise realisiert sein. Ein entsprechendes Abweiselement 26 ist beispielsweise aus einzelnen separaten Plattenabschnitten 42 aufgebaut.

Fig. 7 zeigt eine weitere Vorrichtung 2 zur Fremdkörperabscheidung, welche eine Fangvorrichtung 20 aufweist, deren Abweiselemente 26 segmentiert ist und aus einzelnen Plattenabschnitten 42, von denen lediglich einige mit Bezugszeichen versehen sind, aufgebaut sind. Ein solches Abweiselement 26 ist in einer Erstreckungsrichtung D quer zur Ausschussrichtung R abschnittsweise schwenkbar angelenkt, so dass die einzelnen Plattenabschnitte 42 des Abweiselements 26 unabhängig voneinander frei schwenkbar sind. Jeder der Plattenabschnitte 42 ist mit einem Rückstellelement versehen, so dass die Plattenabschnitte 42 individuell verschwenkbar sind. Es ist ferner beispielsweise vorgesehen, dass lediglich das oberste Abweiselement 26, also dasjenige welches der Eingangsöffnung 36 am nächsten angeordnet ist, aus einzelnen Plattenabschnitten 42 aufgebaut ist. Die übrigen in Ausschussrichtung R stromabwärts liegenden Abweiselemente 26 können einteilig aufgebaut sein.

Fig. 8 zeigt eine weitere Detailansicht einer Vorrichtung 2 zur Fremdkörperabscheidung, deren Fangvorrichtung 20 Abweiselemente 26 aufweist, deren Befestigungspositionen 28 auf gleicher Höhe liegen. Mit anderen Worten sind diese Abweiselemente 26 nicht versetzt zueinander angeordnet. Die Abweiselemente 26 sind beispielhaft zumindest abschnittsweise elastisch verformbar ausgeführt. Zu diesem Zweck umfassen die Abweiselemente 26 einen elastisch verformbaren Abschnitt 44, der das freie Ende 30 des Abweiselements 26 umfasst. Die unterschiedlichen möglichen Positionen des verformbaren Abschnitts 44 sind in Fig. 8 durch unterschiedliche Positionen angedeutet. Beispielsweise handelt es sich bei dem elastisch verformbaren Abschnitt 44 um eine Gummilippe oder eine Bürstenleiste.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 2: Vorrichtung zur Fremdkörperabscheidung
- 4: Zufuhrvorrichtung
- 6: Transportfläche
- 8: Detektionsvorrichtung
- 10: Abgabevorrichtung
- 12: Ausschussvorrichtung
- 14: Fremdkörper-Aufnahmevorrichtung
- 16: Trennelement
- 18: Trennkante
- 20: Fangvorrichtung
- 22: Sammelbehälter
- 24a: erste Schachtwand
- 24b: zweite Schachtwand
- 26: Abweiselemente
- 28: Befestigungsposition
- 30: freies Ende
- 32: Richtung
- 33: Oberseite
- 34: Unterseite
- 36: Eingangsöffnung
- 38: luftdurchlässiger Bereich
- 40: Kanal
- 42: Plattenabschnitt
- 44: verformbarer Abschnitt

- T: Transportrichtung
- S: Fremdkörperdetektionssignal
- R: Ausschussrichtung
- V: Fangvolumen
- E: Ausschussebene
- M: Massestrom
- F: Fremdkörper
- G: Gutproduktstrom
- B: Rückrichtung
- A: Abstand
- D: Erstreckungsrichtung

- α: Neigungswinkel

## Patentansprüche

1. Vorrichtung (2) zur Fremdkörperabscheidung aus einem Massestrom (M) aus Kleinteilen, aufweisend:
- eine Zufuhrvorrichtung (4), die eingerichtet ist den Massestrom (M) in einer Transportfläche (6) zu führen und in einer Transportrichtung (T) zu fördern,
- eine Detektionsvorrichtung (8), die eingerichtet ist einen Fremdkörper (F) in dem Massestrom (M) zu detektieren und ein Fremdkörperdetektionssignal (S) zu erzeugen und zu senden,
- eine Ausschussvorrichtung (12), die eingerichtet ist das Fremdkörperdetektionssignal (S) zu empfangen und den Fremdkörper (F) pneumatisch aus dem Massestrom (M) zu entfernen, indem der Fremdkörper (F) mit einem quer zur Transportrichtung (T) des Massestroms (M) in eine Ausschussrichtung (R) gerichteten Impuls beaufschlagt und dadurch abgelenkt wird,
- eine Abgabevorrichtung (10), die eingerichtet ist den von dem Fremdkörper (F) gereinigten Massestrom zu empfangen und bereitzustellen,
- eine Fremdkörper-Aufnahmevorrichtung (14), die eingerichtet und angeordnet ist, den abgelenkten Fremdkörper (F) aufzunehmen, **dadurch gekennzeichnet, dass**
- die Fremdkörper-Aufnahmevorrichtung (14) eine schachtförmige Fangvorrichtung (20) mit zumindest einem Abweiselement (26) aufweist, wobei Schachtwände (24a, 24b) der Fangvorrichtung (20) ein Fangvolumen (V) begrenzen und sich das Abweiselement (26) um einen in einer Ausschussebene (E), in der die Transport- und die Ausschussrichtung (T, R) liegen, liegenden Winkel (α) geneigt, ausgehend von einer Befestigungsposition (28) an einem der Schachtwände (24a, 24b), mit seinem freien Ende (30) in das Fangvolumen (V) erstreckt, so dass das freie Ende (30) in Ausschussrichtung (R) stromabwärts der Befestigungsposition (28) angeordnet ist.

2. Vorrichtung (2) nach Anspruch 1, **dadurch gekennzeichnet, dass** die Fangvorrichtung (20) quaderförmig, das Abweiselement (26) plattenförmig und die Befestigungsposition (28) linienförmig ist.

3. Vorrichtung (2) nach Anspruch 1 oder 2, **dadurch gekennzeichnet, dass** der Winkel (α) größer oder gleich 45° ist, insbesondere zwischen 45° und 60° liegt, wobei der Winkel (α) zwischen einer Richtung (32), die sich in der Abweisebene (E) ausgehend von der Befestigungsposition (28) zum freien Ende (30) des Abweiselements (26) erstreckt, und der Ausschussrichtung (R) gemessen wird.

4. Vorrichtung (2) nach einem der Ansprüche 1 bis 3, **dadurch gekennzeichnet, dass** die Fangvorrichtung (20) mehrere Abweiselemente (26) aufweist, wobei die Abweiselemente (26) um unterschiedliche Winkel (α1, α2, α3) geneigt sind, wobei ferner insbesondere der Winkel (α), um den die Abweiselemente (26) geneigt sind, mit zunehmendem Abstand von der Ausschussvorrichtung (12) zunimmt.

5. Vorrichtung (2) nach einem der Ansprüche 1 bis 4, **dadurch gekennzeichnet, dass** der/die Winkel (α) verstellbar und/oder einstellbar ist/sind.

6. Vorrichtung (2) nach einem der Ansprüche 1 bis 5, **dadurch gekennzeichnet, dass** die Schachtwände (24a, 24b) abschnittsweise luftdurchlässig sind, insbesondere luftdurchlässige Bereiche (38) aufweisen, wobei ferner insbesondere die luftdurchlässigen Bereiche (38) in einem Abschnitt der Schachtwand (24a, 24b) angeordnet sind, dessen Abmessungen durch eine Projektion des Abweiselements (26) in eine Fläche, insbesondere Ebene, der Schachtwand (24a, 24b) definiert ist, wobei ferner insbesondere als luftdurchlässige Bereiche (38) luftdurchlässig Gitter und/oder Siebe in die Schachtwände (24a, 24b) integriert sind.

7. Vorrichtung (2) nach einem der Ansprüche 1 bis 6, **dadurch gekennzeichnet, dass** die Fangvorrichtung (20) quaderförmig ist und die einander gegenüberliegenden großen Flachseiten des Quaders eine erste und eine zweite Schachtwand (24a, 24b) ausbilden, wobei sich die erste und zweite Schachtwand (24a, 24b) jeweils in einer Ebene quer, insbesondere senkrecht, zu der Ausschussebene (E) erstrecken und die Ausschussrichtung (R) zumindest näherungsweise parallel zu den Ebenen verläuft, wobei an der ersten und der zweiten Schachtwand (24a, 24b) jeweils zumindest ein Abweiselement (26) vorhanden ist.

8. Vorrichtung (2) nach Anspruch 7, **dadurch gekennzeichnet, dass** die an unterschiedlichen Schachtwänden (24a, 24b) vorhandenen Abweiselemente (26) in unterschiedlichen Entfernungen von der Ausschussvorrichtung (12) angeordnet sind.

9. Vorrichtung (2) nach Anspruch 7 oder 8, **dadurch gekennzeichnet, dass** an der ersten und der zweiten Schachtwand (24a, 24b) jeweils mehrere Abweiselemente (26) vorhanden sind, die in Ausschussrichtung (R) zwischen der ersten und zweiten Schachtwand (24a, 24b) abwechselnd versetzt zueinander angeordnet sind.

10. Vorrichtung (2) nach einem der Ansprüche 7 bis 9, **dadurch gekennzeichnet, dass** die freien Enden (30) der an der ersten und der zweiten Schachtwand (24a, 24b) vorhandenen Abweiselemente (26), betrachtet in einer Ebene senkrecht zur Ausschussrichtung (R), einen Abstand (A) voneinander einhalten, so dass zwischen den freien Enden (30) der an unterschiedlichen Schachtwänden (24a, 24b) angeordneten Abweiselemente (26), ein sich in Ausschussrichtung (R) erstreckender Kanal (40) vorhanden ist, wobei insbesondere der Kanal (40) eine Breite, betrachtet in der Ebene senkrecht zur Ausschussrichtung (R) und in einer Richtung senkrecht zu den Schachtwänden (24a, 24b), aufweist, welche zwischen 25% und 35% einer lichten Weite zwischen den Schachtwänden (24a, 24b) beträgt.

11. Vorrichtung (2) nach einem der Ansprüche 1 bis 10, **dadurch gekennzeichnet, dass** das zumindest eine Abweiselement (26) zumindest abschnittsweise an der Befestigungsposition (28) derart schwenkbar angelenkt ist, dass der Winkel (α) des Abweiselements (26) zumindest abschnittsweise veränderbar ist, wobei ferner insbesondere an dem Abweiselement (26) ein Rückstellelement vorhanden ist, welches dazu eingerichtet ist, eine in Richtung einer Ruhestellung gerichtete Rückstellkraft auf das Abweiselement (26) auszuüben.

12. Vorrichtung (2) nach Anspruch 11, **dadurch gekennzeichnet, dass** das Abweiselement (26) plattenförmig ist und in einer Erstreckungsrichtung (D) quer zur Ausschussrichtung (R) abschnittsweise schwenkbar angelenkt ist, so dass einzelne Plattenabschnitte (42) des Abweiselements (26) unabhängig voneinander frei schwenkbar ist, wobei die Plattenabschnitte (42) jeweils mit einem Rückstellelement versehen sind.

13. Vorrichtung (2) nach einem der Ansprüche 1 bis 12, **dadurch gekennzeichnet, dass** das Abweiselement (26) zumindest abschnittsweise oder vollständig elastisch verformbar ausgeführt ist, wobei insbesondere das Abweiselement (26) einen elastisch verformbaren Abschnitt (44) aufweist, wobei ferner insbesondere der elastisch verformbare Abschnitt (44) das freie Ende (30) des Abweiselements (26) umfasst.

14. Verwendung der Vorrichtung (2) nach einem der Ansprüche 1 bis 13 zum Abscheiden von Fremdkörpern (F) aus einem Massestrom (M), insbesondere aus einem Massestrom (M) der Tabak verarbeitenden Industrie, ferner insbesondere aus einem Massestrom (M) aus Tabakmaterial oder einem Massestrom aus Tabakkleinteilen.

15. Verfahren zur Fremdkörperabscheidung aus einem Massestrom (M) mit einer Vorrichtung (2) zur Fremdkörperabscheidung, aufweisend:
- eine Zufuhrvorrichtung (4), die den Massestrom (M) in einer Transportfläche (6) führt und in einer Transportrichtung (T) fördert,
- eine Detektionsvorrichtung (8), die einen Fremdkörper (F) in dem Massestrom (M) detektiert und ein Fremdkörperdetektionssignal (S) erzeugt und sendet,
- eine Ausschussvorrichtung (12), die das Fremdkörperdetektionssignal (S) empfängt und den Fremdkörper (F) pneumatisch aus dem Massestrom (M) entfernt, indem sie den Fremdkörper (F) mit einem quer zur Transportrichtung (T) des Massestroms (M) in einer Ausschussrichtung (R) gerichteten Impuls beaufschlagt und dadurch ablenkt,
- eine Abgabevorrichtung (10), die den von dem Fremdkörper (F) gereinigten Massestrom empfängt und bereitstellt,
- eine Fremdkörper-Aufnahmevorrichtung (14), die den abgelenkten Fremdkörper (F) aufnimmt,
**dadurch gekennzeichnet, dass**
- die Fremdkörper-Aufnahmevorrichtung (14) eine schachtförmige Fangvorrichtung (20) mit zumindest einem Abweiselement (26) aufweist, wobei Schachtwände (24a, 24b) der Fangvorrichtung (20) ein Fangvolumen (V) begrenzen und sich das Abweiselement (26) um einen in einer Ausschussebene (E), in der die Transport- und die Ausschussrichtung (T, R) liegen, liegenden Winkel (α) geneigt, ausgehend von einer Befestigungsposition (28) an einem der Schachtwände (24a, 24b), mit seinem freien Ende (30) in das Fangvolumen (V) erstreckt, so dass das freie Ende (30) in Ausschussrichtung (R) stromabwärts der Befestigungsposition (28) angeordnet ist, wobei der abgelenkte Fremdkörper (F) in der Fremdkörper-Aufnahmevorrichtung (14) aufgenommen wird.
